# EUROPÄISCHE PATENTSCHRIFT

(11) **EP 0 144 873 B1**
(45) Veröffentlichungstag und Bekanntmachung des Hinweises auf die Patenterteilung: **27.01.1988**
(21) Anmeldenummer: 84114197.1
(22) Anmeldetag: 23.11.1984
(51) Int. Cl.: H01F 7/22

(54) **Kühlsystem für indirekt gekühlte supraleitende Magnete**
Cooling system for indirectly cooled superconducting magnets
Système de refroidissement pour aimants supra-conducteurs refroidis indirectement

(30) Priorität: 06.12.1983 DE 3344046
(43) Veröffentlichungstag der Anmeldung: 19.06.1985
(73) Patentinhaber: BROWN, BOVERI & CIE Aktiengesellschaft, 68309 Mannheim (DE)
(72) Erfinder: Dustmann, Cord-Henrich, Dr. Dipl.-Phys., D-6940 Weinheim (DE)
(74) Vertreter: Rupprecht, Klaus, Dipl.-Ing.

(56) Entgegenhaltungen:
- DE-A- 1 912 840
- DE-B- 2 515 873
- US-A- 4 277 769

## Beschreibung

Die Erfindung betrifft ein Kühlsystem für indirekt gekühlte supraleitende Magnete mit von flüssigem Helium durchflossenen Kühlkanälen, die in engem thermischen Kontakt mit der supraleitenden Wicklung stehen.

Indirekt gekühlte Magnete haben Kühlschlangen, durch die flüssiges Helium hindurchgedrückt wird. Dies ist bei Verwendung von überkritischem Helium problemlos. Es ist jedoch eine Pumpe erforderlich, die das flüssige Helium durch die Kühlschlangen drückt. Sind die Kühlschlangen an eine Kälteanlage angeschlossen, so kann die Pumpe Bestandteil der Kälteanlage sein. Wird jedoch das Helium einem Vorratsgefäss entnommen, so ist eine separate Heliumpumpe erforderlich.

Soll die Verwendung einer Heliumpumpe vermieden werden und/oder soll mit zweiphasigem Helium gekühlt werden, so besteht die Gefahr von Instabilitäten durch den sogenannten Gartenschlaucheffekt, wenn die Kühlkanäle in vertikalliegenden Schlangen angeordnet sind, wie es bei Magneten mit horizontaler Magnetfeldachse häufig der Fall ist. Der Gartenschlaucheffekt macht eine Kühlung mit zweiphasigem Helium mit umlaufenden Kühlkanälen bei Verwendung eines Heliumvorratsgefässes und Minirefrigerators, der keine Expansionsmaschine erfordert, unmöglich.

Aufgabe der Erfindung ist es, ein Kühlsystem für indirekt gekühlte supraleitende Magnete anzugeben, welches eine Konvektionskühlung ermöglicht und die eingangs genannten Nachteile vermeidet.

Diese Aufgabe wird erfindungsgemäss dadurch gelöst, dass ein Wickelkörper für die supraleitende Wicklung einen unteren Zuleitungskanal und einen oberen Sammelkanal parallel zur horizontalen Magnetachse sowie parallel geschaltete Kühlkanäle, die den Zuleitungskanal und den Sammelkanal miteinander verbinden, aufweist, und dass der Zuleitungskanal mit dem Ausfluss eines gegenüber dem Wickelkörper erhöht angeordneten Heliumgefässes über eine Vorlaufleitung verbunden ist, und der Sammelkanal über einen Rücklauf mit einem Anschlussstutzen des Heliumgefässes verbunden ist. Das flüssige Helium kann durch den Ausfluss des Heliumgefässes in den unteren Zuleitungskanal fliessen und steigt von hier parallel durch die Kühlkanäle in den oberen Sammelkanal. Vom Sammelkanal wird das Helium, das inzwischen erwärmt und in dampfförmiger Phase vorliegen kann, in den Rücklauf geleitet, welcher das Helium oberhalb des Heliumspiegels in das Heliumvorratsgefäss zurückleitet. Für die Heliumumwälzung ist keine Pumpe erforderlich, sie erfolgt durch Konvektion.

Der Wickelkörper lässt sich vorteilhaft durch Rollnahtschweissen und Aufblasen der Kühlkanäle fertigen, wobei dafür Sorge getragen wird, dass die Wölbung der aufgeblasenen Kühlkanäle zu der der Wicklung abgewandten Seite erfolgt. Dies ermöglicht eine preisgünstige Herstellung bei hoher Qualität.

Der Wickelkörper kann aus austenitischem Stahl oder Aluminium gefertigt werden, wobei letzteres Material die Quenchsicherheit nach dem «quench bare»-Prinzip erhöht.

Eine vorteilhafte Ausgestaltung der Erfindung sieht vor, dass in das Heliumvorratsgefäss das Ende des Kaltkopfes eines Minirefrigerators, der z.B. nach dem Gifford-McMahon-Prinzip arbeitet, ragt. Die Temperatur des Kaltkopfendes liegt bei 4,2 K oder darunter. Das Ende des Kaltkopfes ragt in den Gasraum des Heliumvorratsgefässes und re-kondensiert das durch den Rücklauf zurückströmende Heliumgas.

Für das erste Abkühlen des Wickelkörpers ist in der Regel die Verwendung eines Minirefrigerators ungeeignet. Hierfür sieht die Erfindung in einer zweckmässigen Ausgestaltung vor, dass das Heliumvorratsgefäss einen Anschlussflansch für einen Heliumheber aufweist, der über dem Ausfluss anordenbar ist. Für das Auffüllen des Systems mit flüssigem Helium wird der Heliumheber durch den Anschlussflansch soweit hindurchgeschoben, dass er teilweise in die Vorlaufleitung hineinragt und eingeschraubt wird. Das andere Ende des Heliumhebers ragt in eine Heliumkanne. Es wird soviel Helium aus der Heliumkanne in das Heliumvorratsgefäss und den Wickelkörper geleitet, bis diese abgekühlt und bis zu einer bestimmten Höhe gefüllt sind. Das Heliumvorratsgefäss enthält ebenfalls eine verschliessbare Öffnung, durch die das noch warme, gasförmige Helium austreten kann.

Anhand der Zeichnung, in der ein Ausführungsbeispiel der Erfindung gezeigt ist, sollen die Erfindung sowie weitere vorteilhafte Ausgestaltungen und Weiterbildungen näher erläutert werden.

Es zeigen:
Fig. 1 eine schematische Darstellung des erfindungsgemässen Kühlsystems und
Fig. 2 den Querschnitt einer in einem Kryostaten befindlichen supraleitenden Spule.

In der Fig. 1 ist ein zylindrischer Wickelkörper 10 dargestellt, in dessen Zylinderfläche Kühlkanäle eingebettet sind. Im unteren Bereich des Wickelkörpers 10 verläuft axial ein Zuleitungskanal 11 und im oberen Bereich des Wickelkörpers 10 veräuft axial ein Sammelkanal 12. Der Zuleitungskanal 11 und der Sammelkanal 12 sind durch mehrere, parallel geführte in die Innenseite des Wickelkörpers 10 eingebettete Kühlkanäle 13 verbunden.

Die Herstellung eines derartigen Wickelkörpers 10 kann durch Rollnahtschweissen und anschliessendes Aufblasen der Kühlkanäle erfolgen.

Der untere Zuleitungskanal 11 ist über eine Vorlaufleitung 14 mit dem Bodenausfluss 15 eines Heliumvorratsgefässes 16 verbunden. Durch diese Leitungen kann das flüssige Helium aus dem Heliumvorratsgefäss 16 in die Kühlkanäle 13 geleitet werden. Über den oberen Sammelkanal 12 wird das erwärmte Helium (in flüssiger oder gasförmiger Phase) gesammelt und gelangt über den Rücklauf 17 in den oberen Bereich des Heliumvorratsgefässes 16. Der Heliumspiegel 18 im Vorratsgefäss 16 liegt unterhalb des Rücklaufeintrittes 19. In den Gasraum des Heliumvorratsgefässes 16 ragt das Ende 20 des mit einem Kompressor 21 verbundenen Kaltkopfes 22 eines Minirefrigerators. Das Ende 20 des Kaltkopfes 22 weist eine hinreichend niedrige Temperatur auf, um das gasförmige Helium zurückzukondensieren.

Ferner weist das Heliumvorratsgefäss 16 einen Anschlussflansch 23 auf, durch den ein Heliumheber 24 gesteckt ist. Der Anschlussflansch 23 liegt über dem Bodenausfluss 15. Für eine erste Füllung des Systems wird der Heliumheber 24 in die Vorlaufleitung 14 eingeschoben und verschraubt.

Der Fig. 2 ist der Querschnitt einer Magnetwicklung 25 mit Kühl- und Vakuumsystem entnehmbar. Die Magnetwicklung 25 ist konzentrisch um eine Untersuchungsöffnung 26 angeordnet und besteht aus supraleitendem Draht. Die supraleitende Wicklung 25 ist auf einen Wickelkörper 10 aufgebracht, der gemäss Fig.1 ausgebildet ist. Es sind in Fig. 2 der Zuleitungskanal 11, der Sammelkanal 12 sowie zwei Kühlkanäle 13 erkennbar. Magnetwicklung 25 und Spulenträger 10 werden allseits durch Kälteschilde 27, 28 abgeschirmt. Das gesamte System ist in einem Vakuumbehälter, bestehend aus innerem Mantel 29 und äusserem Mantel 30 untergebracht.

## Patentansprüche

1. Kühlsystem für indirekt gekühlte supraleitende Magnete mit von flüssigem Helium durchflossenen Kühlkanälen, die in engem thermischen Kontakt mit der supraleitenden Wicklung (25) stehen, dadurch gekennzeichnet, dass ein Wickelkörper (10) einen unteren Zuleitungskanal (11) und einen oberen Sammelkanal (12) sowie parallel geschaltete Kühlkanäle (13), die den Zuleitungskanal (11) und den Sammelkanal (12) miteinander verbinden, aufweist und dass der Zuleitungskanal (11) mit dem Ausfluss (15) eines gegenüber dem Wickelkörper (10) erhöht angeordneten Heliumvorratsgefässes (16) über eine Vorlaufleitung (14) verbunden ist und der Sammelkanal (12) über einen Rücklauf (17) mit einem Anschlussstutzen (19) des Heliumvorratsgefässes (16) verbunden ist.

2. Kühlsystem nach Anspruch 1, dadurch gekennzeichnet, dass der Wickelkörper (10) durch Rollnahtschweissen und Aufblasen der Kühlkanäle (11, 12, 13) gefertigt ist.

3. Kühlsystem nach Anspruch 1 oder 2, dadurch gekennzeichnet, dass in das Heliumvorratsgefäss (16) das Ende (20) des Kaltkopfes (22) eines Minirefrigerators ragt.

4. Kühlsystem nach einem der Ansprüche bis 3, dadurch gekennzeichnet, dass das Heliumvorratsgefäss (16) einen Anschlussflansch (23) für einen Heliumheber (24) aufweist, der sich über dem Bodenausfluss (15) befindet, wodurch das Einführen des Heliumhebers (24) in die Vorlaufleitung (14) ermöglicht wird.

5. Kühlsystem nach einem der Ansprüche 1 bis 4, dadurch gekennzeichnet, dass der Wickelkörper (10) mit integrierten Kühlkanälen aus Reinstaluminium gefertigt ist und damit als «quench bare» zur Quenchsicherheit dient.

## Claims

1. Cooling system for indirectly cooled superconducting magnets with cooling channels through which liquid helium flows and which are in close thermal contact with the superconducting winding (25), characterized in that a winding form (10) has a lower supply channel (11) and an upper collecting channel (12), and cooling channels (13), connected in parallel, which connect the supply channel (11) and the collecting channel (12) to one another, and in that the supply channel (11) is collected via a flow line (14) to the outlet (15) of a helium supply vessel (16) positioned higher than the winding form (10), and the collecting channel (12) is connected via a return line (17) to a connecting branch (19) of the helium supply vessel (16).

2. Cooling system according to Claim 1, characterized in that the winding form (10) is made by roller seam welding and blow-expanding the cooling channels (11, 12, 13).

3. Cooling system according to Claim 1 or 2, characterized in that the end (20) of the cold leg (22) of a mini refrigerator projects into the helium supply vessel (16).

4. Cooling system according to one of the Claims 1 to 3, characterized in that the helium supply vessel (16) has a connecting flange (23) for a helium siphon (24) which is placed above the bottom outlet (15) so that the helium siphon (24) can be inserted into the flow line (14).

5. Cooling system according to one of the Claims 1 to 4, characterized in that the winding form (10) with integral cooling channels is made of highest grade aluminium and thereby serves as a «quench- bar» to ensure quenching.

## Revendications

1. Système de refroidissement pour aimants supraconducteurs refroidis indirectement, comprenant des canaux de refroidissement qui sont parcourus par de l'hélium liquide et qui sont en contact thermique étroit avec l'enroulement supraconducteur (25), caractérisé par le fait qu'un corps bobiné (10) comporte un canal d'amenée inférieur (11) et un canal collecteur supérieur (12) ainsi que des canaux de refroidissement (13) qui, disposés parallèlement, relient entre eux le canal d'amenée (11) et le canal collecteur (12), et que le canal d'amenée (11) est relié par une conduite aller (14) au trou de vidange (15) d'un réservoir à hélium (16) disposé surélevé par rapport au corps bobiné (10), tandis que le canal collecteur (12) est relié par une conduite retour (17) à une tubulure de raccordement (19) du réservoir à hélium.

2. Système de refroidissement selon la revendication 1, caractérisé par le fait que le corps bobiné (10) est fabriqué par soudage à la molette et gonflage des canaux de refroidissement (11, 12, 13).

3. Système de refroidissement selon la revendication 1 ou 2, caractérisé par le fait que l'extrémité (20) .de la.,tête froide, (22)ᵣd'un miniréfrigérateur fait saillie dans le réservoir à hélium (16).

4. Système de refroidissement selon l'une des revendications 1 à 3, caractérisé par le fait que le réservoir à hélium (16) pour recevoir un siphon à hélium (24) comporte une bride de raccordement (23) qui se trouve au-dessus du trou de vidange (15) du fond et qui permet d'engager le siphon (24) dans la conduite aller (14).

5. Système de refroidissement selon l'une des revendications 1 à 4, caractérisé par le fait que le corps bobiné (10) à canaux de refroidissement intégrés est fabriqué en aluminium extra pur et sert par conséquent de «quench bare» pour la sécurité contre la trempe.
